# EUROPÄISCHE PATENTSCHRIFT

(11) **EP 0 115 881 B1**
(45) Veröffentlichungstag und Bekanntmachung des Hinweises auf die Patenterteilung: **10.09.1986**
(21) Anmeldenummer: 84200009.3
(22) Anmeldetag: 05.01.1984
(51) Int. Cl.: E04B 5/23, E04C 1/36

(54) **Isolierelement aus Kunststoff zum thermischen Isolieren eines Bodens, welcher aus einer Mehrzahl von Balken besteht**
Insulating element of synthetic material for the thermal insulation of a floor composed of multiple beams
Elément isolant en matière synthétique pour l'isolement thermique d'un plancher constitué d'une pluralité de poutres

(30) Priorität: 05.01.1983 NL 8300022
(43) Veröffentlichungstag der Anmeldung: 15.08.1984
(73) Patentinhaber: FINGO WELFSELS N.V., B-2140 Westmalle (BE)
(72) Erfinder: van Cauwenbergh, Marc, B-2128 St. J B In't Goor (BE)
(74) Vertreter: van der Beek, George Frans, Ir.

## Beschreibung

Die Erfindung betrifft ein Isolierelement aus Kunststoff zum thermischen Isolieren eines Bodens, welcher aus einer Mehrzahl in gegebenen Abständen voneinander angeordneter Balken aus Beton oder ähnlichem Material besteht, die an ihren Enden aufgelegt sind und an ihren unteren Kanten mit vorstehenden nasenförmigen Vorsprüngen versehen sind, welches Element einen plattenförmigen Teil aufweist, der mindestens an einer Seite einen mit diesem ein Ganzes bildenden vorstehenden Befestigungsteil aufweist, der im Bereich der unteren Kante einen in der Richtung des plattenförmigen Teiles vorstehenden nasenförmigen Vorsprung hat, welcher, wenn das Isolierelement in seiner Stellung angebracht ist, mit seiner unteren Kante auf dem vorstehenden nasenförmigen Vorsprung eines Balkens abgestützt ist, wobei der plattenförmige Teil unter diesem Balken liegt, und der Befestigungsteil im Zwischenraum zwischen zwei nebeneinander liegenden Balken angeordnet ist. Ein derartiges Isolierelement ist aus der niederländischen Patentanmeldung 8006629 bekannt.

Bei dem bekannten Isolierelement ist der plattenförmige Teil nur an einer Seite mit einem Befestigungsteil versehen, welcher im Bereich der unteren Kante zwei in entgegengesetzten Richtungen vorstehende nasenförmige Teile hat, welche sich beim montierten Zustand des Elementes auf dem nasenförmigen Teil des Balkens, unter welchem sich der plattenförmige Teil befindet, bzw. dem nasenförmigen Teil des daneben befindlichen Balkens abstützen. Der plattenförmige Teil hat auf diese Weise ein freies Ende.

Das bekannte Isolierelement wird erst angebracht, nachdem die Bodenbalken montiert sind, wobei der plattenförmige Teil des Elementes zwischen zwei nebeneinander angeordneter Balken eingesteckt wird, in welcher Stellung das freie Ende des plattenförmigen Teiles auf der unteren Kante des Verbindungsteiles des folgenden Isolierelementes anliegt. Das Anbringen der bekannten Isolierelemente ist eine zeitraubende Tätigkeit, die ausserdem an der Baustelle ausgeführt werden muss. Ausserdem ist es wichtig, dass das freie Ende des plattenförmigen Teiles jedes Isolierelementes gut auf der unteren Kante des Verbindungsteiles eines folgenden Isolierelementes anliegt, da sonst ein Teil der isolierenden Wirkung verloren wird. Um eine derartige gute Auflage zu erhalten, steht der plattenförmige Teil des bekannten Isolierelementes schräg gegenüber dem Befestigungsteil, wodurch in montierter Stellung, der plattenförmige Teil mit einer gewissen Vorspannung gegen die untere Kante des Verbindungsteiles des folgenden Isolierelementes abgestützt wird. Diese Ausbildung erhöht jedoch die Herstellungskosten der Isolierelemente und erschwert ihr Anbringen.

Aus DE-C-802091 ist einen Formstein für Decken mit eisernen Profilträgern bekannt, wobei bei der Herstellung der Decke die Formsteine zuerst auf den Fuss eines Trägers aufgeschoben werden, so dass der Fuss völlig ummantelt wird und darauf der Träger auf sein Auflager gelegt wird und weiter Deckensteine zwischen je zwei Trägern eingesetzt werden, welche so auf Abschrägungen den Formsteine aufgesetzt werden, dass die Unterseite der Decke völlig eben ist.

Die Erfindung hat zum Ziel, ein verbessertes Isolierelement der erwähnten Art zu schaffen.

Das wird beim erfindungsgemässen Isolierelement dadurch erreicht, dass der plattenförmige Teil des Isolierelementes an beiden gegenüber liegenden Seiten mit ein Ganzes mit dem plattenförmigen Teil bildenden vorstehenden Befestigungsteilen versehen ist, die gegenseitig spiegelbildlich angeordnet sind und zueinander gerichtete nasenförmige Vorsprünge haben, derart, dass das Isolierelement im voraus von einem Kopfende eines Balkens über die daran ausgebildeten nasenförmigen Vorsprünge geschoben werden kann, und nach der Anordnung des Balkens die gegenüber liegenden Verbindungsteile benachbarter Elemente mit ihren Seitenflächen aneinander anliegen.

Die erfindungsgemässen Isolierelemente können auf diese Weise im voraus auf die Balken geschoben werden, was im Betrieb erfolgen kann, wo die Balken hergestellt werden, so dass auf der Baustelle die Balken nur montiert zu werden brauchen.

Vorzugsweise haben die Befestigungsteile einen in der Längsrichtung parallel zum Balken verlaufenden Hohlraum, welcher nach der Erfindung dadurch erhalten wird, dass in der Seitenfläche jedes Befestigungselementes eine Ausnehmung ausgebildet ist, derart, dass im montierten Zustand die Ausnehmungen zweier aneinander anliegender Befestigungsteile miteinander den erwähnten Hohlraum abschliessen.

Auf diese Weise wird nicht nur eine Einsparung an Material der Isolierelemente erhalten, sondern es wird noch die Möglichkeit geschaffen, durch einfaches Abschneiden des oberen Teiles eines oder beider aneinander anliegender Verbindungsteile zweier nebeneinander befindlichen Isolierelemente ein Passstück einzusetzen oder einen ausfüllenden Betonbalken zu bilden, dort, wo der Boden eine besonders grosse Belastung aufnehmen können muss.

Vorzugsweise weist das erfindungsgemässe Isolierelement eine derartige Länge auf, dass eine Mehrzahl mit ihren Enden aneinander stossender Elemente eine gesamte Länge aufweist, die gleich ist, wie die Länge des Balkens vermindert um die Länge der Auflageteile des Balkens.

Auf diese Weise können im Betrieb, wo die Balken hergestellt werden, jeweils eine Mehrzahl von Isolierelementen derart auf den Balken geschoben werden, dass an mindestens zwei Stellen, die sich im Abstand von den Enden des Balkens befinden, ein Zwischenraum zwischen den Isolierelementen gebildet wird. In diesen Zwischenräumen können dann Stützhölzer oder ähnliche Organe angeordnet werden, mit deren Hilfe der Balken auf einem darunter gelegenen Balken abgestützt ist, derart, dass die Balken für den Transport oder die Lagerung aufeinander gestapelt werden können, ohne Gefahr einer Beschädigung der Isolierelemente.

Die Erfindung wird im folgenden anhand in der Zeichnung dargestellter Ausführungsbeispiele erläutert. Es zeigt :
Figur 1 einen Querschnitt eines an einem Bodenbalken angebrachten erfindungsgemässen Isolierelementes,
Figur 2 einen Teilschnitt eines Bodens, der aus einer Mehrzahl von Bodenbalken mit angebrachten Isolierelementen zusammengesetzt ist,
Figur 3 in Schnittdarstellung die Möglichkeit der Ausbildung eines ausfüllenden Stützbalkens zwischen zwei Bodenbalken.

Wie in der Figur 1 dargestellt ist, hat der Bodenbalken 1 in seinem unteren Bereich nasenförmige Vorsprünge 2, auf welchen ein Isolierelement 3 angebracht ist.

Das Isolierelement 3 enthält einen plattenförmigen 4 sowie mit diesem ein Stück bildende vorstehende Rippen 5, 6, welche Befestigungsteile bilden, mit deren Hilfe das Isolierelement 3 am Bodenbalken 1 befestigt ist, und zwar mittels der nasenförmigen Vorsprünge 7, 8, die einander zugewandt sind, und auf nasenförmigen Vorsprüngen 2 des Bodenbalkens abgestützt sind. Die nasenförmigen Vorsprünge 7, 8 sind an Teilen 9, 10 ausgebildet, welche den Zwischenraum 11 zwischen zwei nebeneinander angeordneten Bodenbalken mindestens teilweise ausfüllen, wie in der Figur 2 dargestellt ist. Die Verbindungsteile 9, 10 sind gegenseitig spiegelbildlich angeordnet, wobei Teile 9, 10 zweier nebeneinander angeordneter Isolierelemente aneinander entlang einer Naht 12 aufliegen.

In den freien Seitenflächen der Befestigungsteile 9, 10 sind Ausnehmungen 13 bzw. 14 ausgebildet, welche gemeinsam einen Hohlraum begrenzen, der sich senkrecht zur Zeichnungsebene über die ganze Länge der Rippen 5, 6 erstreckt.

Wie in der Figur 3 dargestellt ist, können die oberen Teile der Verbindungsteile 9, 10 aufgeschnitten werden, derart, dass dann nach oben offene Ausnehmungen 13, 14 entstehen, die einen Kanal bilden, in welchem ein füllender Stützbalken gebildet werden kann, dadurch, dass zuerst eine Armierung 15 in den Kanal 13, 14 eingelegt wird und darauf in den Kanal Beton gegossen wird.

Wenn es bei der Herstellung eines Bodens notwendig ist, einen Bodenbalken in einem grösseren Abstand vom nächst liegenden Bodenbalken anzuordnen, wie dies im rechten Teil der Figur 2 dargestellt ist, derart, dass ein Zwischenraum 16 zwischen den Isolierelementen offen bleibt, kann gemäss der Erfindung auf einfache Weise ein Passstück 17 angebracht werden. Dabei ist erst der oberste Teil des Verbindungsteiles 9 des in der Figur 2 an der rechten Seite angeordneten Isolierelementes 3 aufgeschnitten, so dass das Passstück 17 von oben in die Ausnehmungen 13 und 14 eingelegt werden kann.

Die lsolierelemente 3 werden im voraus von einem Ende über den Balken 2 geschoben, worauf der Balken 1 im Bauwerk montiert werden kann. Darauf werden die Zwischenräume zwischen den benachbarten Bodenbalken und über den Isolierelementen voll mit Beton ausgegossen. Eventuell kann darauf auf diesem Beton und den Balken 1 eine Deckschicht angebracht werden.

## Patentansprüche

1. Isolierelement aus Kunststoff zum thermischen Isolieren eines Bodens, welcher aus einer Mehrzahl in gegebenen Abständen voneinander angeordneter Balken (1) aus Beton oder ähnlichem Material besteht, die an ihren Enden aufgelegt sind und an ihren unteren Kanten mit vorstehenden nasenförmigen Vorsprüngen (2) versehen sind, welches Element (3) einen plattenförmigen Teil (4) aufweist, der mindestens an einer Seite einen mit diesem ein Ganzes bildenden vorstehenden Befestigungssteil (5, 6) aufweist, der im Bereich der unteren Kante einen in der Richtung des plattenförmigen Teiles vorstehenden nasenförmigen Vorsprung (7, 8) hat, welcher, wenn das Isolierelement (3) in seiner Stellung angebracht ist, mit seiner unteren Kante auf dem vorstehenden nasenförmigen Vorsprung (2) eines Balkens (1) abgestützt ist, wobei der plattenförmige Teil (4) unter diesem Balken liegt, und der Befestigungsteil (9, 10) im Zwischenraum zwischen zwei nebeneinander liegenden Balken angeordnet ist, dadurch gekennzeichnet, dass der plattenförmige Teil (4) des Isolierelementes (3) an beiden gegenüber liegenden Seiten mit ein Ganzes mit dem plattenförmigen Teil (4) bildenden vorstehenden Befestigungsteilen (5, 6) versehen ist, die gegenseitig spiegelbildlich angeordnet sind und zueinander gerichtete nasenförmige Vorsprünge (7, 8) haben, derart, dass das Isolierelement im voraus von einem Kopfende eines Balkens (1) über die daran ausgebildeten nasenförmigen Vorsprünge (2) geschoben werden kann und nach der Anordnung des Balkens (1) die gegenüber liegenden Befestigungsteile (5, 6) benachbarter Elemente mit ihren Seitenflächen aneinander anliegen.

2. Isolierelement nach Anspruch 1, bei welchem die Befestigungsteile (5, 6) einen in der Längsrichtung parallel zum Balken (1) verlaufenden Hohlraum aufweisen, dadurch gekennzeichnet. dass in der Seitenfläche jedes Befestingungsteiles (5, 6) eine Ausnehmung (13, 14) ausgebildet ist, derart, dass im montierten Zustand die Ausnehmungen zweier aneinander anliegender Befestigungsteile miteinander den erwähnten Hohlraum abschliessen.

3. Isolierelement nach Anspruch 1 oder 2, dadurch gekenzeichnet, dass das Isolierelement (3) eine derartige Länge aufweist, dass eine Mehrzahl mit ihren Enden aneinander stossender Elemente (3) eine gesamte Länge aufweist, die gleich ist, wie die Länge des Balkens (1) vermindert um die Länge der Auflageteile des Balkens.

4. Boden aufgebaut aus einer Mehrzahl von in Abstand voneinander angeordneten Balken (1) aus Beton oder ähnlichem Material, die an ihren Enden aufgelegt sind und an ihren unteren Kanten mit vorstehenden nasenförmigen Vorsprüngen (2) sowie vor dem Auffüllen des Raumes zwischen diesen Balken (1) über diese Vorsprünge geschobenen Isolierelementen (3) nach den Ansprüchen 2 oder 3 versehen sind.

5. Boden nach Anspruch 4 mit Isolierelementen nach Anspruch 2 oder 3, dadurch gekennzeichnet, dass an der Stelle, wo zwei Balken (1) mit einem grösseren als dem bestimmten Zwischenabstand nebeneinander angeordnet sind, derart, dass sich zwischen den Isolierelementen (3) dieser Balken ein Zwischenraum (16) befindet, der obere Teil mindestens eines der nebeneinander liegenden Befestigungsteile (5, 6) aufgeschnitten ist, derart, dass der unterste Teil der Ausnehmung (13, 14) dieses Befestigungsteiles von oben zugänglich ist, wobei ein streifenförmiges Isolierelement (17) als Passstück auf diesem untersten Teil und dem untersten Teil der Ausnehmung im Befestigungsteil des nächstliegenden Isolierelementes angeordnet ist, welches den Zwischenraum (16) überbrückt.

6. Boden nach Anspruch 4 oder 5, dadurch gekennzeichnet, dass die oberen Teile zweier nebeneinander anliegender Befestigungsteile (5, 6) zweier nebeneinander angeordneter Isolierelemente (3) aufgeschnitten sind, derart, dass die einander zugewandten Ausnehmungen (13, 14) dieser Befestigungsteile einen nach oben offenen Kanal (15) bilden, wobei in diesem Kanal ein Balken aus armiertem Beton oder ähnlichem Material ausgebildet ist.

## Claims

1. Insulating element made of plastics for thermally insulating a floor which consists of a plurality of joists (1) of concrete or similar material arranged at given spacings from one another, these joists being supported at their ends and provided on their lower edges with protruding lug-shaped projections (2), said insulating element (3) having a platelike portion (4) which comprises, on at least one side, a protruding fixing portion (5, 6) forming a whole therewith, the fixing portion having, in the region of the lower edge, a lug-shaped projection (7, 8) protruding in the direction of the platelike portion, said projection (7, 8) being supported with its lower edge on the protruding lug-shaped projection (2) of a joist (1) when the insulating element (3) has been put into position, whilst the platelike portion (4) is located below said joist, and the fixing portion (9, 10) is arranged in the space between two adjacent joists, characterised in that the platelike surface (4) of the insulating element (3) is provided, on its two opposite sides, with protruding fixing portions (5, 6) which form a whole with the platelike portion (4) and which are arranged mirror-symetrically with respect to each other and have lug-shaped projections (7, 8) directed towards each other, in such a way that the insulating element can be pushed in advance from a terminal end of a joist (1) over the lug-shaped projections (2) formed thereon and, after the joist (1) has been put into position, the opposite fixing portions (5, 6) of adjacent elements abut on one another with their lateral surfaces.

2. Insulating element as claimed in claim 1 wherein the fixing portions (5, 6) have a cavity extending longitudinally parallel to the joist (1), characterised in that in the lateral surface of each fixing portion (5, 6) there is provided a recess (13, 14) so that in the assembled state the recesses of two abutting fixing portions together define the said cavity.

3. Insulating element as claimed in claim 1 or 2, characterised in that the insulating element (3) is of a length such that a plurality of elements (3) abutting end to end have a total length equal to the length of the joists (1) minus the length of the support sections of the joints.

4. Floor constructed from a plurality of joists (1) of concrete or similar material arranged at a spacing from one another, supported at their ends and provided at their lower edges with protruding lug-shaped projections (2) and insulating elements (3) as claimed in claims 2 or 3 which are pushed over these projections before the space between these joists (1) has been filled.

5. Floor as claimed in claim 4 having insulating elements as claimed in claim 2 or 3, characterised in that, at the point where two joists (1) are arranged side by side with a gap between them larger than the specified gap, so that there is a space (16) between the insulating elements (3) of these joists, the upper part of at least one of the adjacent fixing portions (5, 6) is cut away so that the lowest part of the recess (13. 14) of this fixing portion is accessible from above, whilst a strip- shaped insulating element (17) is placed as a fitting piece on this lowest part and on the lowest part of the recess in the fixing portion of the adjacent insulating element, in order to bridge the gap (16).

6. Floor as claimed in claim 4 or 5, characterised in that the upper parts of the two adjacent fixing portions (5, 6) of two adjacent insulating elements (3) are cut away so that the recesses (13, 14) of these fixing portions which face each other form a channel (15) open at the top, a joist of reinforced concrete or similar material being formed in this channel.

## Revendications

1. Elément d'isolation en matière plastique, pour l'isolation thermique d'un plancher constitué de plusieurs poutrelles (1) en béton ou en un matériau analogue qui sont distantes les unes des autres d'intervalles donnés, portent par leurs extrémités et sont pourvues, sur leurs arêtes inférieures, de protubérances saillantes (2) en forme de mentonnets, ledit élément (3) présentant une partie (4) en forme de plaque comportant, au moins d'un côté, une partie saillante de fixation (5, 6) qui forme avec elle un tout et possède, au voisinage de son arête inférieure, une protubérance (7, 8) en forme de mentonnet qui dépasse en direction de la partie en forme de plaque et qui, lorsque l'élément d'isolation (3) est installé dans sa position, prend appui par son arête inférieure sur la protubérance saillante (2) en forme de mentonnet d'une poutrelle (1), la partie (4) en forme de plaque se trouvant au-dessous de cette poutrelle et la partie de fixation (9, 10) étant située dans l'espace intercalaire entre deux poutrelles juxtaposées, caractérisé par le fait que la partie (4) en forme de plaque de l'élément d'isolation (3) est pourvue, sur ses deux côtés mutuellement opposés, de parties saillantes de fixation (5, 6) qui forment un tout avec cette partie (4) en forme de plaque, sont disposées de façon que l'une soit l'image spéculaire de l'autre et comportent des protubérances (7, 8) en forme de mentonnets dirigées les unes vers les autres, de telle sorte que l'élément d'isolation puisse être enfilé à l'avance à partir d'une extrémité frontale d'une poutrelle (1) sur les protubérances (2) en forme de mentonnets qui y sont façonnées, et que, après la mise en place de la poutrelle (1), les parties de fixation opposées (5, 6) d'éléments voisins portent les unes contre les autres par leurs surfaces latérales.

2. Elément d'isolation selon la revendication 1, dans lequel les parties de fixation (5, 6) comportent une cavité s'étendant dans le sens longitudinal, parallèlement à la poutrelle (1), caractérisé par le fait qu'un évidement (13, 14) est ménagé dans la surface latérale de chaque partie de fixation (5, 6), d'une manière telle que, à l'état monté, les évidements de deux parties de fixation attenantes délimitent conjointement la cavité précitée.

3. Elément d'isolation selon la revendication 1 ou 2, caractérisé par le fait que cet élément d'isolation (3) présente une longueur telle que plusieurs éléments (3) aboutés par leurs extrémités ont une longueur totale qui est égale à la longueur de la poutrelle (1), diminuée de la longueur des parties d'appui de cette poutrelle.

4. Plancher constitué de plusieurs poutrelles (1) en béton ou en un matériau analogue, qui sont distantes les unes des autres, portent par leurs extrémités, comportent sur leurs arêtes inférieures des protubérances saillantes (2) en forme de mentonnets, et sont pourvues d'éléments d'isolation (3) selon les revendications 2 ou 3, enfilés sur lesdites protubérances avant le comblement de l'espace situé entre ces poutrelles (1).

5. Plancher selon la revendication 4, muni d'éléments d'isolation selon la revendication 2 ou 3, caractérisé par le fait que, à l'emplacement auquel deux poutrelles (1) sont juxtaposées avec un intervalle intercalaire plus grand que l'inter- vale déterminé, de façon qu'un espace intercalaire (16) se trouve entre les éléments d'isolation (3) de ces poutrelles, la région supérieure d'au moins l'une des parties de fixation juxtaposées (5, 6) est échancrée de telle sorte que la région extrême inférieure de l'évidement (13, 14) de cette partie de fixation soit accessible par en haut, un élément d'isolation (17) en forme de bande comblant l'espace intercalaire (16) étant disposé, en tant que pièce d'adaptation, sur cette région extrême inférieure et sur la région extrême inférieure de l'évidement pratiqué dans la partie de fixation de l'élément d'isolation le plus proche.

6. Plancher selon la revendication 4 ou 5, caractérisé par le fait que les régions supérieures de deux parties de fixation juxtaposées (5, 6) de deux éléments d'isolation juxtaposés (3) sont échancrées, de manière que les évidements (13, 14) de ces parties de fixation tournés les uns vers les autres forment un canal (15) ouvert vers le haut, une poutrelle en béton armé ou en un matériau similaire étant réalisée dans ce canal.
